# EUROPÄISCHE PATENTSCHRIFT

(11) **EP 0 192 278 B1**
(45) Veröffentlichungstag und Bekanntmachung des Hinweises auf die Patenterteilung: **04.09.1991**
(21) Anmeldenummer: 86102342.2
(22) Anmeldetag: 24.02.1986
(51) Int. Cl.: A47L 1/06

(54) **Fensterreiniger**
Window cleanser
Dispositif de nettoyage des fenêtres

(30) Priorität: 22.02.1985 DE 8505077 U
(43) Veröffentlichungstag der Anmeldung: 27.08.1986
(73) Patentinhaber: CORONET-WERKE Heinrich Schlerf GmbH, D-69483 Wald-Michelbach (DE)
(72) Erfinder: Weihrauch, Georg, D-6948 Waldmichelbach 2 (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 009 567
- DE-A- 2 510 150
- DE-B- 2 529 061
- US-A- 2 446 401
- US-A- 2 681 464
- US-A- 2 771 623
- US-A- 2 791 027

## Beschreibung

Die Erfindung betrifft einen Fensterreiniger nach dem Oberbegriff des Anspruchs 1.

Fensterreiniger dieses Aufbaus sind in einer Vielzahl von Ausführungsformen bekannt (EP-A-0 009 567, DE-B-2 529 061, DE-A-2 510 150), die sich im konstruktiven Aufbau allerdings weitgehend ähnlich sind. Üblicherweise weist die Trägerleiste an ihrer Vorderkante ein nutartiges Profil auf, in das als Reinigerteil beispielsweise eine Wischleiste aus Gummi mit Lippenprofil eingesetzt ist. Diese Wischleiste kann bei Abnutzung ausgetauscht werden. Darüber hinaus weist die Trägerleiste häufig ein Klemmprofil auf, um einen Schwamm oder dergleichen einspannen zu können, der vor allem zum Befeuchten und Vorreinigen der Scheiben dient, während mittels der Wischleiste die Endreinigung und das Abschieben des Wassers von der Scheibenfläche geschieht.

Üblicherweise greift der Stiel winklig an der Trägerleiste an (DE-B-2 529 061, DE-A- 2 510 150), um einerseits den notwendigen Abstand zur zu reinigenden Fläche zu erhalten, andererseits den notwendigen Druck auf das Reinigerteil ausüben zu können. Ferner ist bei diesen Fensterreinigern der Stiel üblicherweise mehrteilig ausgebildet, wobei ein starr mit der Trägerleiste verbundenes kurzes Teil, das an die Trägerleiste winklig angesetzt ist, als Handgriff ausgebildet ist, um das Reinigungsgerät auch ohne Stiel betreiben zu können. An dem Griffteil ist an einer Schwenkachse ein Aufnahmeteil gelagert, in das der eigentliche Stiel des Reinigungsgerätes eingesteckt, eingeschraubt oder in anderer Weise befestigt werden kann. Im Bereich des Schwenklagers sind ferner Verrastungen vorgesehen, um den Stiel gegenüber dem Griffteil in verschiedenen Winkellagen festlegen zu können, um so die Relativlage von Stiel und Reinigerteil ergonomisch optimieren zu können.

Die bekannten Geräte haben mehrere Nachteile. So ist die Verbindung zwischen Griffteil und Aufnahmeteil als nachteilig anzusehen, da zur Einstellung einer anderen Winkellage bzw. zum Demontieren des Aufnahmeteils von dem Stiel (um das Gerät nur mit dem Griffteil zu benutzen) eine Spannschraube, die für eine einwandfreie Fixierung beider Teile fest angezogen werden muß, teilweise bzw. vollständig gelöst werden muß, was nur mit entsprechendem Kraftaufwand möglich ist. Ferner bestehen die Verbindungsteile (Gewindebolzen und Spannmutter) oft aus Metall, das entweder korrosionsfest ausgeführt sein muß oder aber im anderen Fall leicht zu rosten beginnt.

Der Erfindung liegt die Aufgabe zugrunde, die vorgenannten Nachteile zu beseitigen.

Diese Aufgabe wird erfindungsgemäß durch die kennzeichnenden Merkmale des Anspruchs 1 gelöst.

Auf diese Weise wird zwischen dem Griffteil und dem Aufnahmeteil für den Stiel eine von Hand zu betätigende Spannverbindung für die Einstellung unterschiedlicher Winkellagen zwischen Griffteil und Stiel erhalten. Der an dem einen Teil angeordnete Hohlzapfen weist aufgrund des Spaltes eine Federwirkung auf, die durch den in den Hohlzapfen eingreifenden Exzenter dazu ausgenutzt werden kann, um die von dem Hohlzapfen gebildeten Backen gegen die ihn umfassende Lagerschale an dem einen Teil (Aufnahmeteil oder Griffteil) in einer bestimmten Lage zu verspannen.

Durch Drehen des Exzenters mittels des Spannhebels kann die Spannverbindung gelöst und gegebenenfalls eine andere Winkellage eingestellt werden. Gegenüber dem Stand der Technik ergibt sich der funktionstechnische Vorteil, daß ein solcher Spannhebel wesentlich leichter und mit weniger Kraftaufwand zu betätigen ist als eine Spannschraube oder eine Überwurfmutter; in fertigungs- und gebrauchstechnischer Hinsicht ergibt sich der Vorteil, daß das Griffteil, das Aufnahmeteil und der Spannhebel zusammen mit dem Exzenter jeweils einstückig aus Kunststoff gespritzt und durch einfache Steckvorgänge montiert werden können. Damit entfallen hochwertige oder aber korrosionsanfällige Metallteile und die damit zusammenhängenden Nachteile bei der Lagerhaltung und der Montage.

In bevorzugter Ausführung sind die Hohlzapfen außenseitig oder die Lagerschale innenseitig mit wenigstens zwei in verschiedenen Drehlagen angeordneten Vertiefungen und das jeweils andere Teil mit wenigstens einem entsprechend ausgebildeten Vorsprung versehen.

Bei dieser Ausbildung nimmt der Benutzer zunächst eine Voreinstellung dadurch vor, daß er Hohlzapfen und Lagerzapfen bzw. Griffteil und Aufnahmeteil axial ein wenig auseinanderrückt, bis der bzw. die Vorsprünge aus der bzw. den Vertiefungen freikommen und sich die beiden Teile gegeneinander verdrehen lassen, um sie dann wieder axial so zusammenzuführen, daß der Vorsprung in eine andere Vertiefung eindringen kann. Diese Umstellung ist bei einer bestimmten Position des Spannhebels, in der der Exzenter keinen Druck auf die Backen des Hohlzapfens ausübt, möglich. Nach dem Umstecken von Aufnahmeteil und Griffteil kann der Spannhebel wieder in seine Spannlage geschwenkt werden, wobei die Backen des Hohlzapfens in ihre arretierte Lage gelangen. In der Praxis reichen drei verschiedene Drehlagen aus.

Um das axiale Abrücken der Lagerteile oder das Trennen von Griff- und Aufnahmeteil, wie auch das erneute Zusammenführen oder die Montage besonders einfach zu ermöglichen, ist gemäß einer weiteren vorteilhaften Ausführungsform zur axialen Arretierung an dem Exzenter ein axialer Vorsprung ähnlich einem Schlüsselbart und an der Lagerschale ein Durchbruch ähnlich einem Schlüsselloch angeordnet. In einer bestimmten Drehlage des Exzenters bzw. des Spannhebels kann der Vorsprung an dem Exzenter durch den entsprechend geformten Durchbruch an der Lagerschale hindurchgeführt werden. In jeder davon abweichenden Drehlage wird die Lagerschale von dem ähnlich einem Schlüsselbart ausgebildeten Vorsprung hintergriffen und damit der Exzenter axial gesichert.

In zweckmäßiger Ausgestaltung sieht die Erfindung weiterhin vor, daß der Hohlzapfen und die Lagerschale an je einem schmalen Übergangsteil am Griff- bzw. Aufnahmeteil angeordnet sind und daß sich die beiden Übergangsteile zur vollen Breite des Griff- bzw. Aufnahmeteils ergänzen. Damit ist ein absatzloser Übergang zwischen Aufnahmeteil und Griffteil gewährleistet.

Um ein unzeitiges Verdrehen des Exzenters in die Öffnungslage, beispielsweise durch seitlichen Stoß oder dergleichen, zu vermeiden, ist der Spannhebel im rechten Winkel zur Schwenkachse von Griffteil und Aufnahmeteil und in der Spannlage fluchtend mit dem Aufnahmeteil unter Anlage an demselben angeordnet. Der Spannhebel liegt somit in der Spannlage bündig am Stiel an und verläuft in dessen Erstreckungsrichtung, so daß unbeabsichtigte seitliche Stoßkräfte zwar auf den Stiel, nicht aber auf den Spannhebel einwirken können und sich somit der Exzenter auch nicht unbeabsichtigt lösen kann.

Nachstehend ist die Erfindung anhand eines in der Zeichnung wiedergegebenen Ausführungsbeispiels beschrieben. In der Zeichnung zeigen:
- Figur 1: eine teilweise geschnittene (Schnitt I-I in Figur 2) und abgebrochene Seitenansicht eines Fensterreinigers;
- Figur 2: eine Draufsicht auf den Fensterreiniger in Richtung des Pfeils II in Figur 1 (in der Zeichenebene um 90^{o} gedreht);
- Figur 3: einen Schnitt III-III gemäß Figur 1 (in der Zeichenebene um 90^{o} gedreht)und
- Figur 4: einen Schnitt IV-IV gemäß Figur 3.

Der Fensterreiniger besteht aus einer Trägerleiste 1 mit darin eingeschobenem Wischerteil 2 in Form einer Gummileiste mit Lippenprofil, einem Griffteil 3 und einem daran schwenkbar gelagerten Aufnahmeteil 4 für einen herkömmlichen Rund-oder Mehrkantstiel 5. Das Griffteil 3 greift einerseits winklig an der Trägerleiste 1 an und ist andererseits über eine senkrecht zu der Zeichenebene gemäß Figur 1 verlaufenden Achse mit dem Aufnahmeteil 4 verbunden, das zusammen mit dem eingesteckten Stiel 5 um diese Achse gegenüber dem Griffteil 3 schwenkbar und in ein oder mehr Drehlagen mittels eines Spannhebels 6 feststellbar ist.

Beim gezeigten Ausführungsbeispiel weist das Griffteil 3 an seinem die Trägerleiste 1 aufnehmenden Ende eine Gabel mit zwei Gabelschenkeln 7, 8 auf, die einen Ansatz 9 an der Trägerleiste 1 in Form eines kastenförmigen Hohlprofils übergreifen. An den einander zugekehrten Innenseiten der Gabelschenkel 7, 8 ist je ein Achsstummel 10, 11 angeordnet, die gemeinsam eine Drehachse für die Trägerleiste 1 bilden. Zur Aufnahme der Achsstummel 10, 11 sind in den gegenüberliegenden Wandungen des Ansatzes 9 Löcher 12, 13 vorgesehen, wobei das eine Loch 12 über einen Einschnitt 14 mit schmalerem Querschnitt (s. auch Figur 2) zur Seite hin offen ist, so daß durch Aufschieben der Gabelschenkel 7, 8 auf den Ansatz 9 der Trägerleiste 1 die Achsstummel 10, 11 in die Löcher 12, 13 eingerastet werden können.

Das Griffteil 3 und das Aufnahmeteil 4 für den Stiel 5 weisen, wie Figur 2 zeigt, je ein schalenartiges Übergangsteil 15 bzw. 16 auf, in deren Bereich die beiden Teile etwa auf die Hälfte ihrer Dicke reduziert sind, so daß sie im montierten Zustand ansatzlos ineinander übergehen. Im Bereich dieser Übergangsteile 15, 16 ist die eingangs erwähnte Schwenkachse, die in Figur 2 und 3 mit strichpunktierter Linie 17 wiedergegeben ist, angeordnet. Zur Bildung dieser Drehachse weist das Aufnahmeteil 4 im Bereich seines Übergangsteils 15 einen Hohlzapfen 18 (Figur 3 und 4) auf, der ebenso wie das Griffteil 4 im unmittelbaren Anschluß an das Übergangsteil 15 gespalten ist. Der Spalt ist in Figur 4 mit 19 bezeichnet. Auf diese Weise bildet der Hohlzapfen 18 zwei radial federnde Backen 20, die in eine Lagerschale 21 an dem anderen Übergangsteil 16 des Griffteils 3 eingreifen. In den Hohlzapfen 18 greift ein Exzenter 22 ein, der wie dieser gleichfalls bis in die Lagerschale 21 hineinragt. Der Exzenter 22 sitzt an dem hierzu senkrecht verlaufenden Spannhebel 6.

An dem Übergangsteil 16 des Griffteils 3 ist ferner ein nach innen ragender Lagerzapfen 23 angeordnet, der von dem Exzenter 22 übergriffen ist und das eigentliche Drehlager für den Hohlzapfen 18 und den Exzenter 22 bildet. Zur axialen Arretierung weist der Exzenter 22 einen sich axial und radial erstreckenden Vorsprung 24 ähnlich einem Schlüsselbart auf, der in eine entsprechende, ähnlich einem Schlüsselloch ausgebildete Ausnehmung 25 an der Stirnwand des Lagerzapfens 23 eingreift und in jeder von der Deckungslage abweichenden Lage zur axialen Arretierung des Exzenters und damit auch des Hohlzapfens 18 bzw. des Aufnahmeteils 4 an dem Griffteil 3 führt. Durch Verdrehen des Spannhebels 6 und damit des Exzenters 22 kann der Vorsprung 24 in Deckungslage mit dem Durchbruch 25 gebracht werden, so daß sich Griffteil 3 und Aufnahmeteil 4 in Richtung der Schwenkachse 17 voneinander abrücken und auch wieder in Eingriff bringen lassen. Durch Verdrehen des Spannhebels 6 wird dann wieder die axiale Arretierung eingelegt.

Wie aus Figur 4 ersichtlich, weist die Lagerschale 21 am Übergangsteil 16 des Griffteils 3 an gegenüberliegenden Seiten jeweils drei Vertiefungen 26 auf, während die Backen 20 des Hohlzapfens 18 an diametral gegenüberliegenden Stellen je einen Vorsprung 27 besitzen. Beim axialen Aufschieben des Hohlzapfens 18 und des Exzenters 22 auf den Drehzapfen 23 am Griffteil 3 greifen die Vorsprünge 27 an den Backen 20 in jeweils zwei gegenüberliegende Vertiefungen 26 an der Lagerschale 21 des Griffteils 3 ein. Je nach Winkellage von Griffteil 3 und Übergangsteil 4 und damit von Hohlzapfen 18 und Lagerschale 21 sitzen die Vorsprünge 27 in jeweils anderen Vertiefungen 26, so daß sich die Stellung des Aufnahmeteils 4 und damit des Stiels 5 gegenüber dem Griffteil 3 und damit gegenüber der Trägerleiste 1 bzw. dem Reinigerteil 2 verändern läßt. Nach dem axialen Zusammenführen wird der Spannhebel 6 wieder in seine in Figur 1 wiedergegebene Spannlage geschwenkt, so daß wieder eine feste Verbindung zwischen Griffteil 3 und Aufnahmeteil 4 vorhanden ist.

Durch die vorgenannte Ausbildung sind also zwei Einstellmöglichkeiten gegeben. Einerseits kann nämlich die Trägerleiste 1 mit dem Reinigerteil 2 sich gegenüber dem Griffteil 3 um eine in pralleler Ebene liegende Achse (Achsstummel 10, 11) frei drehen, während andererseits die Winkellage des Stiels 5 gegenüber dem Griffteil 3 und damit gegenüber dem Reinigerteil 2 nach Lösen des Spannhebels 6 ändern läßt. Die freie Drehbarkeit der Trägerleiste 1 an den Achsstummeln 10, 11 kann beispielsweise in der in Figur 2 gezeigten Lage, in der die Trägerleiste 1 und der Stiel in senkrecht zueinander liegenden Ebenen angeordnet sind, durch eine nicht wiedergegebene Arretierung aufgehoben werden.

## Patentansprüche

1. Fensterreiniger mit einem kurzen, eine Trägerleiste (1) für ein Reinigerteil (2) drehbar aufnehmenden Griffteil (3) und einem an diesem schwenkbar gelagerten und unter verschiedenen Winkeln einstellbaren Aufnahmeteil (4) für einen Stiel (5), dadurch gekennzeichnet, daß am Griffteil (3) oder am Aufnahmeteil (4) ein in Stielrichtung gespaltener Hohlzapfen (18) und an dem jeweils anderen Teil (4 bzw. 3) eine den Hohlzapfen (18) außenseitig umfassende Lagerschale (21) angeordnet ist und daß in den Hohlzapfen (18) ein axial arretierbarer Exzenter (22) mit einem Spannhebel (6) eingesetzt ist.

2. Fensterreiniger nach Anspruch 1, dadurch gekennzeichnet, daß der Hohlzapfen (18) außenseitig oder die Lagerschale (21, 23) innenseitig mit wenigstens zwei in verschiedenen Drehlagen angeordneten radialen Vertiefungen (26) und das jeweils andere Teil mit wenigstens einem entsprechend ausgebildeten Vorsprung (27) versehen sind.

3. Fensterreiniger nach Anspruch 1 oder 2, dadurch gekennzeichnet, daß zur axialen Arretierung an dem Exzenter (22) ein axialer Vorsprung (24) ähnlich einem Schlüsselbart und an der Lagerschale (21, 23) ein Durchbruch (25) ähnlich einem Schlüsselloch angeordnet ist.

4. Fensterreiniger nach einem der Ansprüche 1 bis 3, dadurch gekennzeichnet, daß der Hohlzapfen (18) und die Lagerschale (21, 23) an je einem schmalen Übergangsteil (15, 16) am Griff- bzw. Aufnahmeteil (3, 4) angeordnet sind und daß sich die beiden Übergangsteile (15, 16) zur vollen Breite des Griff- bzw. Aufnahmeteils (3, 4) ergänzen.

5. Fensterreiniger nach einem der Ansprüche 1 bis 4, dadurch gekennzeichnet, daß der Spannhebel (6) im rechten Winkel zur Schwenkachse (17) von Griffteil (3) und Aufnahmeteil (4) und in der Spannlage fluchtend mit dem Aufnahmeteil (4) unter Anlage an demselben angeordnet ist.

6. Fensterreiniger nach einem der Ansprüche 1 bis 5, bei dem zur Bildung eines Handgerätes das Griffteil von dem Aufnahmeteil mit Trägerleiste und Reinigerteil trennbar ist, dadurch gekennzeichnet, daß die axiale Arretierung (24, 25) nach dem Lösen zugleich zum Trennen von Griffteil (3) und Aufnahmeteil (4) dient.

## Claims

1. Window cleaning member with a short grip part (3) receiving in rotary manner a support ledge (1) for a cleaner part (2) and a reception part (4) for a handle (5) pivotably mounted thereon and adjustable under different angles, characterized in that on the grip part (3) or on the reception part (4) is provided a hollow plug (18) split in the handle direction and on the in each case other part (4 or 3) a bearing bush (21) externally embracing the hollow plug (18) and that in the latter is inserted an axially lockable eccentric (22) with a gripping lever (6).

2. Window cleaning member according to claim 1, characterized in that the hollow plug (18) is externally or the bearing bush (21,23) internally provided with at least two radial depressions (26) placed in two different rotation positions and that in each case the other part is provided with at least one correspondingly constructed projection (27).

3. Window cleaning member according to claims 1 or 2, characterized in that for axial locking on the eccentric (22) is provided an axial projection (24) similar to a key bit and on the bearing bush (21,23) an opening (25) similar to a keyhole.

4. Window cleaning member according to one of the claims 1 to 3, characterized in that the hollow plug (18) and the bearing bush (21,23) are in each case located on a narrow transition part (15,16) on the grip or reception part (3,4) and that the two transition parts (15,16) combine to the full width of the grip or reception part (3,4).

5. Window cleaning member according to one of the claims 1 to 4, characterized in that the gripping lever (6) is positioned at right angles to the pivot axis (17) of the grip part (3) and the reception part (4) and in the gripping position is aligned with the reception part (4) and engages on the latter.

6. Window cleaning member according to one of the claims 1 to 5, in which for forming a manually operated implement the grip part is separable from the reception part with the support ledge and cleaner part, characterized in that, after release, the axial locking means (24,25) serve to separate the grip part (3) and the reception part (4).

## Revendications

1. Dispositif de nettoyage des fenêtres, avec un élément de préhension (3) de longueur réduite, recevant avec une possibilité de rotation une baguette-support (1) pour un élément de nettoyage (2), et avec un élément de réception (4) pour un manche (5), qui est monté, et peut pivoter, sur l'élément de préhension, et peut être ajusté sous différents angles, caractérisé en ce qu'un tourillon creux (18), fendu dans le sens du manche, est disposé sur l'élément de préhension (3) ou sur l'élément de réception (4), un coussinet (21), qui enveloppe côté externe le tourillon creux (18), étant monté sur l'autre élément (4 et/ou 3), et en ce qu'un excentrique (22), doté d'une possibilité de blocage axial, et muni d'un levier de serrage (6), est logé dans 1e tourillon creux (18).

2. Dispositif de nettoyage des fenêtres suivant la revendication 1, caractérisé en ce que le tourillon creux (18), côté externe, ou le coussinet (21, 23), côté interne, est muni de deux cavités radiales (26) au moins, disposées dans différentes positions de rotation, l'autre élément étant muni d'une saillie (27) au moins, réalisée en conséquence.

3. Dispositif de nettoyage des fenêtres suivant l'une des revendications 1 et 2, caractérisé en ce qu une saillie axiale (24), analogue à un panneton, est disposée sur l'excentrique (22), une ouverture (25), analogue à un trou de serrure, étant prévue sur le coussinet (21, 23), pour assurer le blocage axial.

4. Dispositif de nettoyage des fenêtres suivant l'une quelconque des revendications 1 à 3, caractérisé en ce que le tourillon creux (18) et le coussinet (21, 23) sont respectivement disposés sur une partie transitoire étroite (15, 16) de l'élément de préhension et/ou de réception (3, 4), et en ce que les deux parties transitoires (15, 16) se complètent pour former la largeur intégrale de l'élément de préhension et/ou de réception (3, 4).

5. Dispositif de nettoyage des fenêtres suivant l'une quelconque des revendications 1 à 4, caractérisé en ce que le levier de serrage (6) est disposé à angle droit par rapport à l'axe de rotation (17) de l'élément de préhension (3) et de l'élément de réception (4), et s'aligne, en position de serrage, sur l'élément de réception (4), en s'appliquant sur ce dernier.

6. Dispositif de nettoyage des fenêtres suivant l'une quelconque des revendications 1 à 5, sur lequel l'élément de préhension peut être séparé de l'élément de réception, avec la baguette-support et l'élément de nettoyage, pour former un appareil manuel, caractérisé en ce que le dispositif d'arrêt axial (24, 25), une fois débloqué, sert parallèlement à séparer l'élément de préhension (3) et l'élément de réception (4).
